# EUROPÄISCHE PATENTSCHRIFT

(11) **EP 1 145 929 B1**
(45) Veröffentlichungstag und Bekanntmachung des Hinweises auf die Patenterteilung: **24.11.2004**
(21) Anmeldenummer: 01106485.4
(22) Anmeldetag: 26.03.2001
(51) Int. Cl.: B61H 7/00, B61H 7/08

(54) **Betätigungseinrichtung für eine Schienenbremse**
Actuator for rail vehicle brakes
Appareil de mise en action des freins de véhicules ferroviaires

(30) Priorität: 14.04.2000 DE 10018514
(43) Veröffentlichungstag der Anmeldung: 17.10.2001
(73) Patentinhaber: KNORR-BREMSE Systeme für Schienenfahrzeuge GmbH, 80809 München (DE)
(72) Erfinder: Starck, Günter, 85304 Ilmmünster (DE); Yener, Mehmet, 81375 München (DE)

(56) Entgegenhaltungen:
- CH-A- 372 337
- DE-A- 1 903 315
- DE-A- 2 415 858
- DE-C- 539 775
- FR-A- 2 544 406
- US-A- 2 103 354

## Beschreibung

Die Erfindung betrifft eine Betätigungseinrichtung für eine Schienenbremse nach dem Oberbegriff des Anspruches 1, ein Drehgestell für ein Schienenfahrzeug mit einer derartigen Betätigungseinrichtung sowie ein Verfahren zum Verbringen einer Schienenbremse aus einer Ruhestellung in eine Bremsstellung und umgekehrt mit einer derartigen Betätigungseinrichtung.

Schienenbremssysteme für Schienenfahrzeuge sind üblicherweise an den beiseitigen Drehgestellrahmen eines Drehgestells gehalten, wobei die Schienenbremse Bremsträger aufweist, die an beiden Seiten der Radsätze des Schienenfahrzeugs unterhalb der Drehgestellrahmen vorgesehen sind. Die Schienenbremse ist hierbei üblicherweise als Magnetschienenbremse oder Wirbelstrombremse ausgebildet. So können die Bremsträger an ihrer Unterseite Bremsmagnete tragen, welche mit Hilfe von Hebeeinrichtungen zwischen einer abgesenkten Bremsstellung und einer angehobenen Lösestellung verfahrbar sind. In der abgesenkten Betriebsstellung sollen die Bremsmagnete aufliegen oder einen geringen und möglichst konstanten Abstand zur Oberfläche der Schiene aufweisen. Betreffend elektromagentische Schienenbremsen wird auf nachfolgende Schriften
- Bremsen für Schienenfahrzeuge, Handbuch Bremstechnische Begriffe und Werte, Knorr-Bremse AG, München 1990
- Elektromagnetische Schienenbremsen, Gerätebeschreibung B-D000. 21, Knorr-Bremse AG, München...
verwiesen.

Schienenbremsen sind im allgemeinen pendelnd aufgehängt und so gestaltet, daß sie ein Seitenspiel von beispielsweise 2 bis 12 mm bei Magnetschienenbremsen in der Bremsstellung ermöglichen, um entsprechend dem Achsabstand und dem Kurvenradius eine maximale Überdeckung zwischen der Schienenbremse und der Schiene zu erlauben. In der Hoch- oder Ruhestellung wird die Schienenbremse bei einer Hochaufhängung spielfrei gelagert. Um die Magnetschienenbremse aus der Hoch- bzw. Ruhestellung der Hochaufhängung, wie beispielsweise im UIC-Merkblatt 541-06 niedergelegt ist, in die Bremsstellung zu verbringen, war es bislang üblich, mehrere Betätigungszylinder einzusetzen.

Eine derartige Augestaltung erforderte im Drehgestell einen relativ großen Bauraum.

Insbesondere bei Motordrehgestellen, die auch eine Radscheibenbremse umfassen, ist ein derartiger Bauraum nicht mehr vorhanden.

Die CH 372 337 zeigt eine Schienenbremseinrichtung, bei der Reibkörper bei Betätigung einer Bremseinrichtung mittels Druckluft auf eine Schienenoberfläche gepresst werden. Diese Reibkörper sind in einem Träger befestigt, mit dem sie den Bremsklotz bilden, der gelenkig an zwei Kolbenstangen jeweils an deren Ende gelagert ist. Die beiden Kolben sind in jeweils einem Druckluftzylinder axial verschiebbar. Werden Zylinder mit Druckluft beaufschlagt, so wird der Bremsklotz gegen die Schienenoberfläche gepresst. Zum Lösen der Bremseinrichtung werden die Zylinder entlüftet und zwei bei der Bremsung gespannte Zugfedern zwischen Drehgestellrahmen und den Trägern ziehen die Bremsklötze von der Schiene zurück.

In der deutschen Offenlegungsschrift DE 19 03 315 ist eine Schienenbremse beschrieben, die durch ihr Eigengewicht auf die Schiene herablassbar ist und sich durch die Kräfte, die bei Betrieb durch die magnetische Induktion hervorgerufen werden an die Schiene andrückt. Von der Schiene abgehoben wird die Schienenbremse nach Ende ihrer Betätigung durch eine Aufhängevorrichtung mit zwei Balgkörpern, die zwei vertikal übereinander befindliche und durch einen elastischen Ringwulst dicht miteinander verbundene Platten aufweisen, deren eine mit dem Rahmen des Fahrzeuges und deren andere mit einem Schienenbremsmagneten starr verbunden ist. In einer zweiten Ausführungsform wird der Schienenbremsmagnet entgegen der Kraft einer Feder durch Druckbeaufschlagung von Balgkörpern abgesenkt. Bei den Ausführungsformen ist aber nachteilig gemeinsam, dass durch die doppelten Federbälge die Aufhängevorrichtung der Magnetschienenbremse eine große Linksausdehnung aufweist. Der Platz zwischen den Rädern der Doppelachse im Drehgestell ist aber in der Linksausdehnung begrenzt.

Aufgabe der Erfindung ist es daher, eine neuartige Betätigungseinrichtung für Drehgestelle anzugeben, die nur wenig Bauraum einnimmt und insbesondere den Einbau einer Schienenbremse in Hochaufhängung in ein Motordrehgestell in Verbindung mit Radscheibenbremsen erlaubt.

Erfindungsgemäß wird diese Aufgabe dadurch gelöst, daß eine oberbegriffliche Betätigungseinrichtung für eine Schienenbremse mit wenigstens einem Betätigungselement eine Federeinrichtung umfaßt, die die Schienenbremse in der ersten Stellung, die die Ruhestellung der Schienenbremse in Hochaufhängung ist, unter einem vorbestimmten Mindestabstand zur Schienenoberkante hält.

Besonders bevorzugt ist es, wenn die Betätigungseinrichtung je Drehgestellseite genau ein Betätigungselement, das in einer bevorzugten Ausführungsform ein Betätigungszylinder ist, pro Schienenbremse vorgesehen ist. Die Federeinrichtung umfaßt pro Schienenbremse und Drehgestellseite bevorzugt zwei separate Federn. Durch eine derartige Ausgestaltung kann gegenüber der herkömmlichen Ausführung erheblich an Bauhöhe eingespart werden. Insbesondere läßt eine derartige Ausgestaltung eine Kombination mit einer Radscheibenbremse bei einem Motordrehgestell zu, wobei der Mindestachsabstand im Motordrehgestell 2600 mm beträgt.

Um die Schienenbremse in der Hochlage beziehungsweise Ruhestellung spielfrei zu halten, ist am Drehgestellrahmen und an der Schienenbremse eine Zentriereinrichtung vorgesehen, wobei die Zentriereinrichtung an der Schienenbremse bevorzugt einen Zentrierkegel umfaßt, der in die am Drehgestell vorgesehene Zentrierung eingreift.

Bevorzugt umfaßt auch das Betätigungselement eine Betätigungselementzentriereinrichtung, so daß auch das Betätigungselement in der Hochlage spielfrei gehalten wird. Die Betätigungselementzentriereinrichtung umfaßt hierbei ein Federelement, gegen das der Kolben des Betätigungszylinders gedrückt wird. Um sowohl das Betätigungselement wie auch die Schienenbremse spielfrei in der Hochlage zu halten, ist vorgesehen, daß die verschiedenen Zentriereinrichtungen alle auf gleicher Höhe angeordnet sind.

Die Betätigungseinrichtungen finden bevorzugt in einem Motordrehgestell für ein Schienenfahrzeug Verwendung, wobei das Motordrehgestell in einer besonderen Ausgestaltung eine Radscheibenbremse umfaßt.

Des weiteren stellt die Erfindung auch ein Verfahren zum Verbringen einer Schienenbremse aus einer Ruhestellung in Hochaufhängung in eine Bremsstellung mit einer Betätigungseinrichtung gemäß der Erfindung zur Verfügung, wobei nach Belüften der Betätigungszylinder die Schienenbremse gegen die Kraft der Federeinrichtung in die Bremsstellung verbracht wird und die Zentriereinrichtung aus der Zentrierung fährt, so daß sich die Schienenbremse in Bremsstellung innerhalb ihrer Spiele bewegen kann. Des weiteren gibt die Erfindung auch ein Verfahren zum Verbringen einer Schienenbremse aus einer Bremsstellung in eine Ruhestellung in Hochaufhängung mit einer erfindungsgemäßen Betätigungsvorrichtung an, wobei die Betätigungszylinder entlüftet werden und die Schienenbremse mit der Kraft der Federeinrichtung in die Ruhestellung verbracht wird. Dadurch wird die Schienenbremse in die Zentrierung gedrückt und spielfrei in der Hochlage gehalten.

Die Erfindung soll nachfolgend anhand der Zeichnungen beispielhaft beschrieben werden.

Es zeigen:
- Figur 1: ein Drehgestell mit einer Betätigungseinnchtung gemäß dem Stand der Technik und einer erfindungsgemäßen Betätigungseinrichtung.
- Figur 2: eine erfindungsgemäße Betätigungseinrichtung in Ruhestellung.
- Figur 3: eine erfindungsgemäße Betätigungseinrichtung in Bremsstellung.
- Figur 4: eine Draufsicht auf ein Drehgestell mit einer erfindungsgemäßen Betätigungseinrichtung.
- Figur 5a-5b: Schnitt entlang der Linie B - D beziehungsweise F - F in Figur 2 beziehungswiese Figur 3.
- Figur 6a-6b: Schnitt entlang der Linie C - C beziehungsweise E - E in Figur 2 beziehungweise Figur 3.
- Figur 7a -7b: Ausführungsform einer erfindungsgemäßen Betätigungseinrichtung mit Schutzvorrichtung gegen Vereisung.

Figur 1 zeigt ein Drehgestell 1, das beispielsweise mittels von Luftfedern 3 gegenüber dem Fahrzeugrahmen 5 abgefedert wird mit einer Betätigungsvorrichtung 10, umfassend zwei Betätigungszylinder 12, 14 gemäß dem Stand der Technik, und im Vergleich hierzu einer erfindungsgemäße Betätigungsvorrichtung 20. Des weiteren umfaßt das Drehgestell 1 eine im Drehgestell 1 untergebrachte Radscheibenbremse 30 mit Radbremszangeneinheit 32.

Die Schienenbremse 40 ist vorliegend in der Hochlage. also in der Ruheposition gezeigt. Vorliegend ist die Schienenbremse 40 als Magnetschienenbremse mit einer Vielzahl von Gliedermagneten 42 dargestellt. Betreffend die Ausgestaltung der Magnetschienenbremse 40 sowie deren Anordnung im Drehgestell und deren Betätigung gemäß dem Stand der Technik mit den beiden Betätigungszylindern 12, 14 wird auf die Gerätebeschreibung "Elektromagnetische Schienenbremsen" B-D000.21 der Knorr-Bremse. Bremsen für Schienenfahrzeuge München. verwiesen deren Offenbarungsgehalt in die vorliegende Anmeldung vollumfanglich mit aufgenommen wird.

Die neue erfindungsgemäße Betätigungseinrichtung 20 umfaßt in der in Figur 1 dargestellten Ausführungsform einen Betätigungszylinder 22 sowie zwei Federn 24, 26. Deutlich in Figur 1 zu erkennen ist die kompakte und damit platzsparendere Ausgestaltung der erfindungsgemäßen Betätigungseinrichtung 20 gegenüber der aus dem Stand der Technik bekannten Betätigungseinrichtung 10.

Insbesondere wird mit der erfindungsgemäßen Ausgestaltung der Betätigungsvorrichtung nicht nur in Längsrichtung eine kompaktere Bauweise erreicht, die den Einbau von Radscheibenbremsen 32 zuläßt, sondern insbesondere auch erheblich an Bauhöhe eingespart. Hierdurch ist ein Einbau insbesondere auch in Motordrehgestelle zusammen mit Radscheibenbremsen möglich.

In den Figuren 2 und 3 ist nochmals detailliert die erfindungsgemäße Betätigungsvorrichtung dargestellt und zwar in Figur 2 in der sogenannten Ruhestellung bzw. Hochaufhängung und in Figur 3 in der Bremsstellung.

Wie bereits bei Figur 1 dargelegt, umfaßt die erfindungsgemäße Betätigungsvorrichtung 20 für die Schienenbremse 40 einen Betätigungszylinder 22 sowie Federn 24, 26. In der Ruhestellung befindet sich die Schienenbremse 40 in einer Höhe H über der Schienenoberkante 50. Aufgrund des großen Abstandes wischen Schienenoberkante und Schienenbremse tritt in dieser Stellung keinerlei Bremswirkung ein.

Deutlich zu erkennen in Figur 2 auch die Befestigung 28 des Zylinders 22 und die Befestigungen 29, mit denen die Federn 24, 26 beziehungsweise das Betätigungselement am Drehgestell 1 über die Konsolen 60 befestigen ist.

Des weiteren ist auch die Zentriereinrichtungen 70 für die Schienenbremse 40, bestehend aus einer Aufnahme 72 sowie einem Zentrierkegel 74 dargestellt.. Der Zentrierkegel 74 ist an der Schienenbremse 40 befestigt. Die Zentriereinrichtung 70 dient dazu, daß die Schienenbremse in der in Figur 2 gezeigten Hochlage spielfrei gehalten wird.

Für die spielfreie Lagerung des Betätigungszylinders 22 sorgen die in den Figuren 6a und 6b näher dargestellten Federelemente.

Die Magnetschienenbremse wird aufgrund der Federkraft F der beiden Federn 24, 26 in der in Figur 2 dargestellten Hochlage unter dem Mindestabstand H gegenüber der Schienenoberkante 50 gehalten.

In Figur 3 ist eine Schienenbremse gemäß Figur 2 mit einer erfindungsgemäßen Betätigungseinrichtung in Bremsstellung dargestellt. Gleiche Bauteile wie in Figur 2 sind mit den selben Bezugsziffern belegt. Der Kolben 23 des Betätigungszylinders 22 drückt die Magnetschienenbremse in die Bremsstellung. Hierbei fährt der Zentrierkegel 74 aus der Zentrierung mit Zentrieröffnung 72 und die Federn 24, 26 werden gespannt.

Die Schienenbremse 20 kann sich in der Bremsstellung innerhalb ihrer Spiele S₁ und S₂ nunmehr bewegen.

Soll die Schienenbremse aus der in Figur 3 dargestellten Bremsstellung wiederum in die Ruhestellung wie in Figur 2 dargestellt, verbracht werden, so geschieht dies durch die rücktreibende Kraft der gespannten Federn 24, 26.

In Figur 4 ist eine Draufsicht auf ein Drehgestell mit einer Betätigungseinrichtung 20.1, 20.2 an jeder Drehgestellseite dargestellt. Die jeder Drehgestellseite zugeordneten Betätigungseinrichtungen 20.1 und 20.2 umfassen je einen Betätigungszylinder 22.1, 22.2 sowie zwei Federelemente 24.1, 26.1 sowie 24.2. 26.2. Deutlich zu erkennen auch die Spurhalter 80.1, 80.2 sowie die Zetitriereinrichtungen 70.1, 70.2 fur die Schienenbremse 40.1, 40.2. Des weiteren können aus Figur 4 die Spiele S₁, S der Schienenbremse in Bremsstellung entnommen werden.

Figur 5a ist der Schnitt D - D in Figur 2 und Figur 5b der Schnitt F - F aus Figur 3. Figur 5a zeigt die unkomprimierte Feder 24, wenn die Schienenbremse 40 sich in der Hochlage und damit der Ruhestellung befindet. Deutlich zu erkennen auch die Konsole 60, die der Befestigung am Drehgestell dient.

Gleiche Bauteile wie in den Figuren 2 und 3 sind in den Figuren 5a und 5b mit den selben Bezugsziffern belegt.

In Figur 5b ist der Schnitt F - F in Figur 3 gezeigt. Die Schienenbremse 40 befindet sich nunmehr in Bremsstellung, die Feder 24 ist entsprechend komprimiert.

In den Figuren 6a und 6b sind die Schnitte C - C aus Figur 2 und E - E aus Figur 3 dargestellt. Gleiche Bauteile wie in den Figuren 2 und 3 sind wiederum mit den selben Bezugsziffern belegt. Deutlich zu erkennen der Betätigungszylinder 22 mit darin verlaufendem Kolben 23. Der Kolben 23 wird mit Hilfe des Federelementes 90 in der Hochlage spielfrei gehalten. Der Kolbenstangenkopf 25 des Kolbens 23 ist derart ausgebildet, daß er auf der Auflage 44 der Magnetschienenbremse 40 verschoben werden kann.

Um auch unter schwierigen Witterungsverhältnissen einen sicheren Einsatz der erfindungsgemäßen Betätigungsvorrichtung zu gewährleisten, kann vorgesehen sein, wie in den Figuren 7a und 7b dargestellt, die Federn 24 beziehungsweise 26 mit einer Schutzvorrichtung zu versehen.

Die Schutzvorrichtung ist in der in den Figuren 7a und 7b dargestellten Ausführungsform zweiteilig ausgeführt mit einem starren Unterteil 100 sowie einem verformbaren Oberteil 102, beispielsweise einem Faltenbalg.

Mit der vorliegenden Erfindung wird somit erstmals eine Betätigungseinrichtung für eine Schienenbremse in Hochaufhängung angegeben. die sich durch einen geringen Bauraum auszeichnet und somit einen Einsatz in einem Motordrehgestell auch zusammen mit einer Radscheibenbremse ermöglicht.

### Bezugszeichenliste

- 1: Drehgestell
- 3: Luftfedern
- 5: Fahrzeugvolumen
- 10: Betätigungsvorrichtung gem. dem Stand der Technik
- 12, 14: Betätigungszylinder
- 20,20.1, 20.2: Betätigungsvorrichtung gemäß der Erfindung
- 22, 22.1, 22.2: Betätigungszylinder
- 23: Kolben des Betätigungszylinders
- 24, 24.1, 24.2: Federn
- 25: Kolbenstangenkopf
- 26, 26.1, 26.2: Federn
- 28, 29: Befestigungen
- 30: Radscheibenbremse
- 32: Radbremsenzangeneinheit
- 40, 40.1, 40.2: Schienenbremse
- 42: Gliedermagnete
- 44: Auflage
- 50: Schienenoberkante SO
- 60: Konsole
- 70, 70.1, 70.2: Zentriereinrichtung
- 72: Aufnahme
- 74: Zentrierkegel
- 80 1, 80 2: Spurhalter
- 90: Federelement
- 100: Unterteil der Schutzabdeckung
- 102: Oberteil der Schutzabdeckung
- H: Höhe über Schienenoberkante
- S₁ S₂: Spiel der Magnetschienenbremse

## Patentansprüche

1. Betätigungseinrichtung (20) für eine Schienenbremse an einem Drehgestell (1) eines Schienenfahrzeuges (40) zum Verbringen der Schienenbremse in eine erste Stellung und eine zweite Stellung mit wenigstens einem Betätigungselement, wobei
die Betätigungseinrichtung eine Federeinrichtung umfasst, die die Schienenbremse in der ersten Stellung in einem vorbestimmten Mindestabstand (H) zur Schienenoberkante (50) hält und die Federeinrichtung zwei separate Federn (24, 26) je Drehgestell umfasst, **dadurch gekennzeichnet, dass**
die Betätigungseinrichtung genau einen Betätigungszylinder (22) pro Drehgestellseite umfasst.

2. Betätigungseinrichtung nach Anspruch 1, **dadurch gekennzeichnet, dass** die erste Stellung die Ruhestellung und die zweite Stellung die Bremsstellung der Schienenbremse (40) ist.

3. Betätigungseinrichtung gemäß einem der Ansprüche 1 bis 2, **dadurch gekennzeichnet, dass**
an der Schienenbremse (49) und am Drehgestell (1) Zentriereinrichtungen (70) zum spielfreien Halten der Schienenbremse in der Ruhestellung vorgesehen sind.

4. Betätigungseinrichtung gemäß einem der Ansprüche 2 bis 3, **dadurch gekennzeichnet, dass**
das Betätigungselement eine Betätigungselementzentriereinrichtung umfasst, um das Betätigungselement spielfrei in der Ruhestellung zu halten.

5. Betätigungselement gemäß Anspruch 4, **dadurch gekennzeichnet, dass** die Betätigungselementzentriereinrichtung ein Federelement (90) umfasst.

6. Betätigungseinrichtung gemäß einem der Ansprüche 4 bis 5, **dadurch gekennzeichnet, dass**
die Betätigungselementzentriereinrichtung und die Zentriereinrichtung der Schienenbremse auf gleicher Höhe angeordnet sind.

7. Betätigungseinrichtung gemäß einem der Ansprüche 1 bis 6, **dadurch gekennzeichnet, dass**
das Betätigungselement und die Federeinrichtung im Drehgestell (1) an Konsolen (60) befestigt sind.

8. Betätigungseinrichtung gemäß einem der Ansprüche 1 bis 7, **dadurch gekennzeichnet, dass**
das Drehgestell (1) ein Motordrehgestell ist und eine Radscheibenbremse (70) umfasst.

9. Betätigungseinrichtung gemäß einem der Ansprüche 1 bis 8, **dadurch gekennzeichnet, dass**
die Schienenbremse (40) eine Magnetschienenbremse ist.

10. Motordrehgestell für ein Schienenfahrzeug mit einer Schienenbremse, **dadurch gekennzeichnet, dass**
das Motordrehgestell (1) eine Betätigungseinrichtung (20) gemäß einem der Ansprüche 1 bis 9 umfasst.

11. Motordrehgestell gemäß Anspruch 10, **dadurch gekennzeichnet, dass** das Motordrehgestell (1) eine Radscheibenbremse (30) umfasst.

12. Verfahren zum Verbringen einer Schienenbremse aus einer Ruhestellung in eine Bremsstellung mit einer Betätigungseinrichtung (20) gemäß einem der Ansprüche 3 bis 9, umfassend folgende Schritte:
12.1 der eine Betätigungszylinder (22) pro Drehgestellseite wird belüftet
12.2 die Schienenbremse (40) wird gegen die Kraft der Federeinrichtung in die Bremsstellung verbracht, wobei
12.3 die Zentrierung (70) aus der Zentrierung (72) fährt, so dass sich die Schienenbremse innerhalb ihrer Spiel bewegen kann.

13. Verfahren zum Verbringen einer Schienenbremse aus einer Bremsstellung in eine Ruhestellung mit einer Betätigungseinrichtung gemäß einem der Ansprüche 3 bis 9, umfassend folgende Schritte:
13.1 der eine Betätigungszylinder (22) pro Drehgestellseite wird entlüftet
13.2 die Schienenbremse wird mit der Kraft der Federeinrichtung in die Ruhestellung verbracht, wobei
13.3 die Zentriereinrichtung (70) in die Zentrierung (72) fährt, so dass die Schienenbremse spielfrei in der Ruhestellung gehalten wird.

## Claims

1. Actuator means (20) for rail vehicle brakes on a bogie (1) of a rail vehicle (40) for moving the rail brake into a first position and a second position with at least one actuator element, wherein
Said actuator means comprises a spring means that holds the rail brake in the first position at a predetermined minimum spacing (H) from the upper edge (50) of the rail and said spring means includes two separate springs (24, 26) per bogie,
**characterised in that**
said actuator means comprises precisely one actuator cylinder (22) per bogie side.

2. Actuator means according to Claim 1, **characterised in that** said first position is the neutral position and that said second position is the braking position of the rail brake (40).

3. Actuator means according to any of the Claims 1 to 2, **characterised in that** centring means (70) are provided on said rail brake (40) and on said bogie (1) for zero-backlash holding of the rail brake in the neutral position.

4. Actuator means according to any of the Claims 2 to 3, **characterised in that** said actuator element comprises an actuator element centring means for holding said actuator element in the neutral position without backlash.

5. Actuator element according to Claim 4, **characterised in that** said actuator element centring means comprises a spring element (90).

6. Actuator means according to any of the Claims 4 to 5, **characterised in that** said actuator element centring means and said centring means of the rail brake are arranged at the same level.

7. Actuator means according to any of the Claims 1 to 6, **characterised in that** said bogie (1) is an engine bogie and includes a wheel disc brake (70).

8. Actuator means according to any of the Claims 1 to 7, **characterised in that** said bogie (1) is an engine bogie and includes a wheel disc brake (70).

9. Actuator means according to any of the Claims 1 to 8, **characterised in that** said rail brake (40) is a magnetic rail brake.

10. Engine bogie for a rail vehicle including a rail brake, **characterised in that**
said engine bogie (1) comprises an actuator means (20) according to any of the Claims 1 to 9.

11. Engine bogie according to Claim 10, **characterised in that** said engine bogie (1) comprises a wheel disc brake (30).

12. Method of moving a rail brake from a neutral position into a braking position with an actuator means (20) according to any of the Claims 3 to 9, comprising the following steps:
12.1 the first actuator cylinder (22) per bogie side is vented;
12.2 the rail brake (40) is moved into the braking position against the force applied by said spring means, with
12.3 the centring means (70) moving out of the centring system (72) so that the rail brake may move within its backlash scope.

13. Method of moving a rail brake from a neutral position into a braking position with an actuator means (20) according to any of the Claims 3 to 9, comprising the following steps:
13.1 the first actuator cylinder (22) per bogie side is vented;
13.2 the rail brake (40) is moved into the neutral position under the force applied by said spring means, with
13.3 the centring means (70) moving into the centring system (72) so that the rail brake will be held in the neutral position without backlash.

## Revendications

1. Dispositif (20) d'actionnement pour un frein sur rail monté sur un bogie (1) d'un véhicule ferroviaire, destiné à amener le frein sur rail dans une première position et dans une deuxième position, comportant au moins un élément d'actionnement,
le dispositif d'actionnement comprenant un ensemble de ressort qui maintient le frein sur rail, dans la première position, à une distance (H) minimale prédéfinie de la face (50) supérieure du rail et l'ensemble de ressort comprenant deux ressorts (24, 26) séparés pour chaque bogie,
**caractérisé en ce que** le dispositif d'actionnement comprend exactement un cylindre (22) d'actionnement pour chaque côté du bogie.

2. Dispositif d'actionnement suivant la revendication 1, **caractérisé en ce que** la première position est la position de repos et la deuxième position la position de freinage du frein (40) sur rail.

3. Dispositif d'actionnement suivant la revendication 1 ou 2, **caractérisé en ce que** des organes (70) de centrage sont prévus sur le frein (40) sur rail et sur le bogie (1) pour le maintien sans jeu du frein sur rail dans la position de repos.

4. Dispositif d'actionnement suivant la revendication 2 ou 3, **caractérisé en ce que** l'élément d'actionnement comprend un organe de centrage d'élément d'actionnement, pour maintenir l'élément d'actionnement sans jeu dans la position de repos.

5. Dispositif d'actionnement suivant la revendication 4, **caractérisé en ce que** l'organe de centrage d'élément d'actionnement comprend un élément (90) formant ressort.

6. Dispositif d'actionnement suivant la revendication 4 ou 5, **caractérisé en ce que** l'organe de centrage d'élément d'actionnement et l'organe de centrage du frein sur rail sont disposés à la même hauteur.

7. Dispositif d'actionnement suivant l'une des revendications 1 à 6, **caractérisé en ce que** l'élément d'actionnement et l'ensemble de ressort sont fixés sur des consoles (60) dans le bogie (1).

8. Dispositif d'actionnement suivant l'une des revendications 1 à 7, **caractérisé en ce que** le bogie (1) est un bogie moteur et comprend un frein (30) à disque sur roue.

9. Dispositif d'actionnement suivant l'une des revendications 1 à 8, **caractérisé en ce que** le frein (40) sur rail est un frein électromagnétique sur rail.

10. Bogie moteur pour un véhicule ferroviaire équipé d'un frein sur rail, **caractérisé en ce que** le bogie (1) moteur comprend un dispositif (20) d'actionnement suivant l'une des revendications 1 à 9.

11. Bogie moteur suivant la revendication 10, **caractérisé en ce que** le bogie (1) moteur comprend un frein (30) à disque sur roue.

12. Procédé pour amener un frein sur rail d'une position de repos dans une position de freinage au moyen d'un dispositif (20) d'actionnement suivant l'une des revendications 3 à 9, comprenant les étapes suivantes :
12.1 le cylindre (22) unique d'actionnement par côté de bogie est ventilé,
12.2 le frein (40) sur rail est amené dans la position de freinage contre la force de l'ensemble de ressort,
12.3 l'organe (70) de centrage sortant de l'organe (72) de centrage, de sorte que le frein sur rail peut se déplacer dans les limites de son jeu.

13. Procédé pour amener un frein sur rail d'une position de freinage dans une position de repos au moyen d'un dispositif d'actionnement suivant l'une des revendications 3 à 9, comprenant les étapes suivantes:
13.1 le cylindre (22) unique d'actionnement par côté de bogie est purgé de son air,
13.2 le frein sur rail est amené dans la position de repos par la force de l'ensemble de ressort,
13.3 l'organe (70) de centrage rentrant dans l'organe (72) de centrage, de sorte que le frein sur rail est maintenu sans jeu dans la position de repos.
